# EUROPÄISCHE PATENTSCHRIFT

(11) **EP 3 294 984 B1**
(45) Veröffentlichungstag und Bekanntmachung des Hinweises auf die Patenterteilung: **03.04.2019**
(21) Anmeldenummer: 16739017.8
(22) Anmeldetag: 04.05.2016
(51) Int. Cl.: E21B 43/01, E02D 3/12

(54) **MECHANISCHES TIEFSEESEDIMENTE-, MARINE ROHSTOFFLAGERSTÄTTEN- UND/ODER UNTERSEEHANG- STABILISIERUNGSVERFAHREN UND REGULIERUNGS-/KONDITIONIERUNGSVERFAHREN DER HYDRAULISCHEN EIGENSCHAFTEN VON TIEFSEESEDIMENTEN**
METHOD FOR MECHANICALLY STABILIZING DEEP SEA SEDIMENTS, MARINE RAW MATERIAL DEPOSITS AND/OR SUBMARINE SLOPE AND CONTROL/CONDITIONING METHOD OF THE HYDRAULIC PROPERTIES OF DEEP SEA SEDIMENTS
PROCÉDÉ DE STABILISATION MÉCANIQUE DE SÉDIMENTS ABYSSAUX, DE GISEMENTS MARINS DE MATIÈRES PREMIÈRES ET/OU D'UNE PENTE SOUS-MARINE ET PROCÉDÉ DE RÉGULATION/CONDITIONNEMENT DES PROPRIÉTÉS HYDRAULIQUES DE SÉDIMENTS ABYSSAUX

(30) Priorität: 08.05.2015 DE 102015107252
(43) Veröffentlichungstag der Anmeldung: 21.03.2018
(73) Patentinhaber: Geomar Helmholtz-Zentrum für Ozeanforschung Kiel, 24148 Kiel (DE)
(72) Erfinder: HAECKEL, Matthias, 24116 Kiel (DE); DEUSNER, Christian, 24118 Kiel (DE)
(74) Vertreter: Hansen, Jochen
(86) Internationale Anmeldenummer: PCT/DE2016/100203
(87) Internationale Veröffentlichungsnummer: WO 2016/180402

(56) Entgegenhaltungen:
- WO-A2-2010/088874
- WO-A2-2015/002544
- GB-A- 2 445 120
- US-A1- 2015 107 826
- CHRISTIAN DEUSNER ET AL: "Methane Production from Gas Hydrate Deposits through Injection of Supercritical CO2", ENERGIES, Bd. 5, Nr. 12, 25. Dezember 2012 (2012-12-25), Seiten 2112-2140, XP055305019, CH ISSN: 1996-1073, DOI: 10.3390/en5072112
- Röntzsch S.: "Bohrtechnische Erschließung submariner Gashydratlagerstätten", , 1. Januar 2014 (2014-01-01), XP055304915, 25.6.2014 Gefunden im Internet: URL:http://www.qucosa.de/fileadmin/data/qu cosa/documents/14722/Bohrtechnische Erschließung submariner Gashydratlagerstätten_Diss. Silke Röntzsch_25.06.2014.pdf [gefunden am 2016-09-22]
- B. P. Mcgrail ET AL: "Using Carbon Dioxide to Enhance Recovery of Methane from Gas Hydrate Reservoirs: Final Summary Report", , 1. September 2007 (2007-09-01), XP055049868, Gefunden im Internet: URL:http://www.pnl.gov/main/publications/e xternal/technical_reports/pnnl-17035.pdf [gefunden am 2013-01-16]

## Beschreibung

Die Erfindung betrifft ein mechanisches Tiefseesedimente-, marine Rohstofflagerstätten- und/oder Unterseehang- Stabilisierungsverfahren und Regulierungs-/Konditionierungsverfahren der hydraulischen Eigenschaften von Tiefseesedimenten.

Im Allgemeinen betrifft die Erfindung ein Verfahren, das es ermöglicht Tiefsee-Sedimente, marine Rohstoff-Lagerstätten und unterseeische Hänge mechanisch zu stabilisieren, sowie die hydraulischen Eigenschaften von Tiefseesedimenten zu regulieren. In besonderen Anwendungen dient die Erfindung der Errichtung und mechanischen Stabilisierung von Tiefsee-Fundamenten, Verankerungen und Bohrlöchern, sowie dem Verschluss von unterseeischen Leckagen. Eine mechanische Stabilisierung und hydraulische Konditionierung von Tiefsee-Sedimenten ist in besonderem Maße notwendig bei der Produktion von Erdgas aus marinen Gashydrat-Lagerstätten, um unter anderem Sand- und Wasserproduktion zu verhindern.

Für zahlreiche industrielle und wissenschaftliche Anwendungen (z.B. Tiefseebohrungen, Öl- und Gasförderung, Umweltmonitoring) müssen sehr wertvolle technische Apparate am Meeresboden oder in submarinen Sedimenten platziert und über definierte Zeiträume sicher betrieben werden. Es werden hier feste Fundamente für die Platzierung und den Betrieb dieser technischen Plattformen am Meeresboden benötigt. Dabei können technische Probleme (z.B. Absinken von schweren Apparaten, Kollaps von Bohrlöchern, Verkrümmung und Knicken von Förderleitungen) durch eine Destabilisierung der Sedimente innerhalb der Betriebszeiträume auftreten.

Verankerungen werden für alle Offshore-Plattformen (z.B. Bohrinseln oder Subsea-Installationen in der Öl- und Gasindustrie) benötigt, die im Tiefseebereich betrieben werden. Die Verankerungssysteme dienen der Positionierung der Plattformen, die in der Regel für einen langfristigen Betrieb ausgelegt sind. Da die industriellen Anwendungen in immer größere Wassertiefen vordringen, wurden in den letzten Jahren zahlreiche Verankerungskonzepte für verschiedene Belastungsszenarien entwickelt. Dabei stellt es ein besonderes Problem dar, dass gerade auch dynamische Belastungen durch Wind und Wellengang von den Verankerungen am Meeresboden ausgehalten werden müssen. Alle Verankerungssysteme dienen dem Lasteintrag in das Sediment. Je nach Grad und Art der Konsolidierung der natürlichen Sedimente ist dieser Lasteintrag problematisch, da beispielsweise schlecht konsolidierte Sedimente Zug- und Scherkräfte nur in sehr geringem Maße aufnehmen und im Meeresboden verteilen können. Entsprechend sind die Verankerungen groß dimensioniert und haben einen erheblichen "Footprint" am Meeresboden. Das Ausbringen und besonders die Positionierung der Systeme im Sediment ist sehr schwierig, häufig werden mehrere große Offshore-Plattformen für diese Arbeiten benötigt, die koordiniert die Anker ausbringen.

Aus der GB 2188699 ist eine Methode der Schwingungsdämpfung bei offshore Bohrungen bekannt, welche dynamische Belastungen mittels Elastomeren auffängt.

Die Durchführung und Errichtung von Tiefseebohrungen ist besonders in der Öl- und Gasindustrie von erheblicher technischer und wirtschaftlicher Bedeutung. Das Dokument "Methane Production from Gas Hydrate Deposits through Injection of Supercritical CO2", doi:10.3390/en5072112 beschreibt zum Beispiel die Produktion von Methan. Zunächst ist die Durchführung von Bohrungen in unkonsolidierten Sedimenten problematisch, da die Bohrung schwierig zu stabilisieren ist und ein Kollaps bereits infolge der Bohrbelastung nicht auszuschließen ist. Insbesondere bei der Durchdringung von Sedimentlagen mit natürlichen Gashydraten kann es infolge des erheblichen lokalen Energieeintrags durch die Bohraktivität zu einer Dissoziation der natürlichen Gashydrate, zu einer Erhöhung des Porendrucks und zu einer Schwächung des Sedimentes und Bedrohung der Bohrung kommen. Eine Destabilisierung der natürlich vorhandenen Gashydrate kann ebenfalls z.B. durch die Förderung von heißem Öl und Gas oder die Injektion von heißem Wasser (SAGD = steam assisted gravity drainage), verursacht werden. Auch Bewegungen des Sedimentes können zu einer Bedrohung der Bohrung werden.

Die Rohstoffgewinnung aus marinen Gashydratlagerstätten erfordert eine mechanische Stabilisierung und hydraulische Konditionierung der Gashydrat-Lagerstätten während der Produktion und späteren Verwahrung der ausgebeuteten Lagerstätte. Der derzeitige Stand der Technik für eine zukünftige Gasproduktion aus marinen Gashydratlagerstätten ist mit mehreren ungelösten technischen Problemen konfrontiert. Diese Probleme wurden in den 2012 und 2013 abgeschlossenen Feldtests im Permafrost Alaskas und im Nankai-Trog offshore Japan deutlich und haben den Erfolg der Feldtests gefährdet. Ein zentrales Problem war die Sandproduktion, die sich in der Folge der Destabilisierung der Gashydrate durch Druckentlastung und induzierte Gas-Wasser-Fluidströmungen ergeben hat. Die Destabilisierung der Umgebung des Bohrlochs, die der massiven Sandproduktion vorausgeht, kann zu einem unwiderruflichen Verlust des Bohrlochs und erheblichen Kosten führen. Ein weiteres Problem war besonders bei der Durchführung des Offshore-Feldtests in Japan die früh einsetzende Wasserproduktion. Die Wasserproduktion ist ein Indiz für die Anwesenheit permeabler Zonen, durch die zusätzliches Formationswasser in die Lagerstätte eindringt. Das Eindringen von Wasser definiert den maximal einstellbaren Druckgradienten und limitiert die maximalen Ausbeuten bei der Gasförderung. Modellberechnungen haben darüber hinaus gezeigt, dass auch und besonders nach Beendigung der Produktion mit einer Destabilisierung der Sedimente aufgrund dynamischer Belastungen gerechnet werden muss, da die Produktion destabilisierende Lastwechsel bewirkt (Erhöhung der Effektivspannung im Zuge der Produktion und Minderung der Effektivspannung nach Abschluss der Produktion).

Sowohl infolge einer Gasproduktion aus marinen Gashydratlagerstätten als auch durch eine Destabilisierung von natürlichen Gashydraten aufgrund klimatischer Veränderungen (Erwärmung des Meeresbodens) kann es zu einer Destabilisierung von unterseeischen Hängen kommen. Unterseeische Hangrutschungen können erheblich größere Volumina an Feststoffen über größere Distanzen transportieren als Rutschungen an Land. Besonders Bereiche mit schnell sedimentiertem, unkonsolidiertem Material sind gefährdet oder Bereiche mit hohem Porendruck. Der Versagensmechanismus in den beschriebenen Situationen resultiert aus einem relativ hohen Porendruck im Vergleich zur Sedimentauflast, was zu einer Minderung des Scherwiderstandes führt. Der relativ hohe Porendruck entsteht durch Dissoziation von Gashydraten bzw. durch Lastwechsel bei der Produktion von Gas aus Gashydraten. Auch andere Ursachen und Mechanismen der Hang-Destabilisierung sind bekannt (z.B. natürliche Gasquellen).

Die DE 10 2010 026 524 A1 schlägt vor, Leckagen, welche bei der Förderung von Ergas, Erdöl, Wasser auftreten temporär und reversibel mit Hilfe eines Kryogen zu verschließen. Als Kryogen ist der Einsatz von flüssigem Wasserstoff, Stickstoff, Sauerstoff oder Trockeneis vorgesehen. Es wird kein Verbund mit den Sedimenten erzielt, das System ist nicht für Gründungen und Fundamente geeignet oder gedacht.

Aus der DE 10 2009 055 175 B4 sind Gründungen für Masten von Off-shore-Windenergieanlagen bekannt, die für den Fall dass es zu Schieflagen kommt, durch das Füllen von vorher dort platzierten "leeren Kissen" mit "Verpressmaterial" nachjustiert werden können. Das System ist nicht für die Stabilisierung von Sedimenten gedacht, sondern es kann nur in einem vorher festgelegten Umfang auf Schieflagen von Masten reagiert werden.

Es ist Aufgabe der Erfindung, ein System zur Verfügung zu stellen, das die auftretenden hydraulischen und mechanischen Probleme destabilisierter Fundamente, statischer und dynamischer Belastungen von Sedimenten, Destabilisierung von Bohrungen, Leckagen und Wasserproduktion, Destabilisierung von Gashydrat-Lagerstätten und Destabilisierung von Tiefseehängen löst.

Die Aufgabe der Erfindung wird gelöst mit einem mechanischen Tiefseesedimente-, marine Rohstofflagerstätten- und/oder Unterseehang- Stabilisierungsverfahren und Regulierungs-/Konditionierungsverfahren gemäß Hauptanspruch.

Das Mechanische Tiefseesedimente-, marine Rohstofflagerstätten- und/oder Unterseehang-Stabilisierungsverfahren und/oder Regulierungs-/Konditionierungsverfahren der hydraulischen Eigenschaften von Tiefseesedimenten weißt ein Injizieren einer gashydratbildenden Substanz in marine oder submarine Sedimente auf, wobei Gashydrat-Sediment-Verbünde gebildet werden.

An dieser Stelle sei angemerkt, dass es sich um Gashydrat-Sediment-Verbünde handelt! Das Verfahren kann weiter aufweisen, dass zur Bildung der Gashydrat-Sediment-Verbünde für statische Belastungen und geringe Permeabilität die Injektion der gashydratbildenden Substanzen in einer nicht-Oberflächen-benetzenden fluiden Phase unter Wasser-limitierten Bedingungen erfolgt.

Weiter kann das Verfahren aufweisen, dass die Gashydrat-Sediment-Verbünde fest, steif, gering-verformbar und gering-permeabel ausgebildet werden.

In einer weiteren Ausgestaltung kann das Bilden der Gashydrate an Fluid-Fest und/oder Fluid-Fluid-Phasengrenzflächen und/oder Porenhälsen erfolgen. Die Sedimentpartikel verbinden sich diesbezüglich vorwiegend formschlüssig.

Das Verfahren kann weiter aufweisen, dass zur Bildung der Gashydrat-Sediment-Verbünde für dynamische Belastungen und hohe Permeabilität die Injektion der gashydratbildenden Substanzen in einer Oberflächen-benetzenden fluiden Phase unter nicht-Wasser-limitierten Bedingungen erfolgt. Ferner kann das Verfahren weiter ausgebildet sein, dass das Injizieren der gashydratbildenden Substanzen verformbare, permeable Gashydrat-Sediment-Verbünde ausbildet.

Das Verfahren kann weiter aufweisen, dass die durch das Injizieren der gashydratbildenden Substanzen gebildeten Gashydrate in Porenräumen gebildet werden und die Sedimentpartikel nicht oder vorwiegend kraftschlüssig verbinden.

Erfindungsgemäß kann vor, während oder nach der Ausbildung der Gashydrat-Sediment-Verbünde ein Errichten eines Tiefseefundamentes, einer Tiefseeverankerung, eines Bohrloches und/oder eines Verschlusses eines Bohrloches erfolgen. Weiter kann mit der Ausbildung der Gashydrat-Sediment-Verbünde eine Filterschicht und/oder technische Barriere errichtet werden, sowie Hangrutschungen und/Sedimentbewegungen verhindert werden. Erfindungsgemäß kann vor, während oder nach der Ausbildung der Gashydrat-Sediment-Verbünde Erdgas oder Erdöl gefördert werden.

Das Verfahren kann weiter aufweisen, dass das Injizieren der gashydratbildenden Substanzen unter zeitlicher und/oder örtlicher Verfügbarkeit von Wasser erfolgt, wobei eine Wasser-Limitierung vorliegt, wenn zum Zeitpunkt der Ausbildung von Gashydrat-Sediment-Verbünden kein mobiles Wasser vorhanden ist oder das vorhandene Wasser nicht als kontinuierliche Phase vorliegt, wobei das zum jeweiligen Zeitpunkt vorhandene Wasser Oberflächen im Gashydrat-Sediment-Verbund benetzt und durch Kapillarkräfte in Porenhälsen zurückgehalten oder als Bestandteil des Injektionsfluides vorübergehend als dispergierte, nicht-kontinuierliche Phase vorliegt.

Das Verfahren kann ferner aufweisen, dass das Injizieren der gashydratbildenden Substanzen unter zeitlicher und/oder örtlicher Verfügbarkeit von Wasser erfolgt, wobei während der Ausbildung der Gashydrat-Sediment-Verbünde bei Wasser-Limitierung das gashydratbildende Gas im Überschuss vorhanden ist und die maximale Menge an Gashydrat, die zum jeweiligen Zeitpunkt gebildet werden kann, durch die Menge an Wasser begrenzt wird.

Weiter kann das Verfahren aufweisen, dass das Injizieren der gashydratbildenden Substanzen unter zeitlicher und/oder örtlicher Verfügbarkeit von Wasser erfolgt, wobei die Verfügbarkeit von Wasser durch die Injektion einer nicht-Sediment-benetzenden Phase und die gezielte Verdrängung von vorhandenem Porenwasser oder durch die definierte Zugabe von Wasser als Bestandteil des Injektionsfluides reguliert wird.

Das Verfahren kann weiter aufweisen, dass das Injizieren der gashydratbildenden Substanzen mittels eines definierten Oberflächen-benetzenden oder Oberflächen-nicht-benetzenden Fluides oder Fluidgemisches erfolgt, wobei die Wasserverfügbarkeit reguliert und limitiert oder nicht limitiert wird, wobei der Ort der Gashydratbildung und der vorrangige Verbindungstyp auf Kornskala definiert werden.

Das Verfahren kann hierzu insbesondere die folgenden Merkmale aufweisen:
- als Oberflächen-benetzende fluide Phasen wässrige Lösungen mit hoher CH₄- oder CO₂-Konzentration verwendet werden
   und/oder
- als Nicht-Oberflächen-benetzende fluide Phasen CH₄ Gas oder flüssiges CO₂ verwendet werden
   und/oder
- als relevante Oberflächen die Oberflächen von Sedimentpartikeln, Gashydraten und injizierten technisch relevanten Feststoffen verwendet werden.
   und/oder
- die unterschiedlichen hydratbildenden Komponenten CO₂, CH₄, N₂, H₂S, Ethan, Propan, und/oder iso-Butan in den fluiden Phasen enthalten sind.

Das Verfahren kann weiter aufweisen, dass das Injizieren der gashydratbildenden Substanzen abwechselnd / alternierend das Injizieren von Hydratbildner und Wasser umfasst.

Das erfindungsgemäße Verfahren zur mechanischen Stabilisierung und hydraulischen Konditionierung von marinen Sedimenten, Fundamenten, Gründungen, Bohrlöchern, Tiefseehängen und Rohstoffreservoirs, ist dadurch gekennzeichnet, dass durch Injektion von gashydratbildenden Substanzen in marine oder submarine Sedimente Gashydrat-Sediment-Verbünde erzeugt werden.

In einer Ausführungsform ist das erfindungsgemäße Verfahren dadurch gekennzeichnet, dass zur Stabilisierung gegen statische Belastungen die Injektion der gashydratbildenden Substanzen in einer nicht-Oberflächen-benetzenden fluiden Phase unter Wasser-limitierten Bedingungen erfolgt.

In einer weiteren Ausführungsform ist das erfindungsgemäße Verfahren dadurch gekennzeichnet, dass bei einer Stabilisierung gegen dynamische Belastungen die Injektion der gashydratbildenden Substanzen in einer Oberflächen-benetzenden fluiden Phase oder in einer nicht-Oberflächen-benetzenden Phase unter nicht-Wasser-limitierten Bedingungen erfolgt.

Überraschenderweise zeigte sich, dass für die Ausbildung der definierten Gashydrat-Sediment-Verbünde die zeitliche und örtliche Verfügbarkeit von Wasser von großer Bedeutung ist. Wasser-Limitierung ist dann gegeben, wenn zum Zeitpunkt der Ausbildung von Gashydrat-Sediment-Verbünden kein mobiles Wasser vorhanden ist, bzw. das vorhandene Wasser nicht als kontinuierliche Phase vorliegt. Das unter diesen Bedingungen zum jeweiligen Zeitpunkt vorhandene Wasser benetzt Oberflächen im Gashydrat-Sediment-Verbund, wird durch Kapillarkräfte in Porenhälsen zurückgehalten oder liegt als Bestandteil des Injektionsfluides vorübergehend als dispergierte, nicht-kontinuierliche Phase vor. Wasser-Limitierung ist auch dadurch gekennzeichnet, dass während der Ausbildung der Gashydrat-Sediment-Verbünde das gashydratbildende Gas im Überschuss vorhanden ist und die maximale Menge an Gashydrat, die zum jeweiligen Zeitpunkt gebildet werden kann, durch die Menge an Wasser begrenzt wird. Die Verfügbarkeit von Wasser wird durch die Injektion einer nicht-Sediment-benetzenden Phase und die gezielte Verdrängung von vorhandenem Porenwasser, bzw. durch die definierte Zugabe von Wasser als Bestandteil des Injektionsfluides reguliert. Durch die Injektion eines definierten Oberflächen-benetzenden bzw. Oberflächen-nicht-benetzenden Fluides oder Fluidgemisches und die Regulation der Wasserverfügbarkeit (limitiert bzw. nicht limitiert) werden der Ort der Gashydratbildung und der vorrangige Verbindungstyp auf Kornskala definiert.

Mit dem erfindungsgemäßen Verfahren können durch die geeignete Injektion von gashydratbildenden Substanzen in marine oder submarine Sedimente zwei unterschiedliche Typen von Gashydrat-Sediment-Verbünden ausgebildet werden.
1. Durch die Injektion von gashydratbildenden chemischen Substanzen in einer nicht - Oberflächen-benetzenden fluiden Phase unter Wasser-limitierten Bedingungen werden feste, steife, gering-verformbare und gering-permeable Gashydrat-Sediment-Verbünde schnell ausgebildet. Diese Gashydrat-Sediment-Verbünde sind dadurch charakterisiert, dass präferentiell Gashydrate an Fluid-Fest- bzw. Fluid-Fluid-Phasengrenzflächen und insbesondere in Porenhälsen gebildet werden und Sedimentpartikel vorwiegend formschlüssig verbinden.
2. Durch die Injektion von gashydratbildenden chemischen Substanzen in einer Oberflächen-benetzenden fluiden Phase oder durch die Injektion von gashydratbildenden chemischen Substanzen in einer nicht-Oberflächen-benetzenden fluiden Phase unter nicht-Wasser-limitierten Bedingungen werden verformbare permeable Gashydrat-Sediment-Verbünde ausgebildet. Diese Gashydrat-Sediment-Verbünde sind dadurch charakterisiert, dass präferentiell Gashydrate in Porenräumen gebildet werden und Sedimentpartikel nicht oder vorwiegend kraftschlüssig verbinden.

Abbildung 1 zeigt schematisch die unter Wasser-limitierten Bedingungen durch Injektion einer nicht oberflächenbenetzenden fluiden Phase schnell gebildeten festen, steifen, gering verformbaren und gering permeablen Gashydrat-Sediment-Verbünde. Wasser als sedimentbenetzender Fluidanteil lagert sich an der Oberfläche der formschlüssigen Verbünde an.

Abbildung 2 zeigt schematisch die unter nicht-Wasser-limitierten Bedingungen langsamer ausgebildeten elastisch und plastisch verformbaren, permeablen, vorwiegend kraftschlüssigen Gashydrat-Sediment-Verbünde. Durch Wachstum während der Injektion von Sediment-benetzendem Fluid entstehen Kontaktstellen und Reibungsflächen.

Typische technische Anwendungsfälle für 1.) sind:
- Fundamente und Plattformen für technische Anwendungen bei vorrangig statischen Belastungen,
- Technische Barrieren, Einhausungen und Abdichtungen,
- Bohrlochstabilisierung,
- Hangstabilisierung.

Typische technische Anwendungen für 2.) sind:
- Fundamente und Plattformen für technische Anwendungen bei vorrangig dynamischen Belastungen,
- Filter- und Stützschichten,
- Stabilisierung und Verwahrung von Gashydrat-Lagerstätten.

Oberflächen-benetzende fluide Phasen sind unter geeigneten Bedingungen beispielsweise wässrige Lösungen mit hoher CH₄- oder CO₂-Konzentration.

Nicht-Oberflächen-benetzende fluide Phasen sind unter geeigneten Bedingungen beispielsweise CH₄ Gas oder flüssiges CO₂.

Relevante Oberflächen sind Oberflächen von Sedimentpartikeln, Gashydraten und injizierten technisch relevanten Feststoffen.

### Experimentelle Untersuchungen

In experimentellen Arbeiten konnte überraschenderweise gezeigt werden, dass Gashydrat-Sediment-Verbünde zur technisch kontrollierten, mechanischen Stabilisierung und hydraulischen Konditionierung von marinen Sedimenten genutzt werden können. Diese Erfindung eröffnet ein breites Spektrum an möglichen technischen Anwendungen, die in späteren Abschnitten beschrieben werden. Es wurden unterschiedliche Hochdruckexperimente durchgeführt, in denen CH₄, CO₂ oder CO₂:CH₄:N₂ Gasgemische in sandige Sedimente eingeleitet wurden. Viele Experimente wurden dabei unter Durchflussbedingungen durchgeführt, das Schema einer Versuchsanordnung findet sich in Abbildung 3. Es hat sich dabei überraschenderweise gezeigt, dass nach Einleiten des Fluides unterschiedliche Prozesse ablaufen, die die Ausbildung von Gashydraten und Gashydrat-Sediment-Verbünden und ihre Eigenschaften in einem weiten Bereich bestimmen und technisch in unerwarteter Weise beeinflusst werden können.

Es hat sich überraschenderweise gezeigt, dass bei geeigneter Wahl der technischen Parameter Temperatur, Druck, Injektionsraten, Injektionssequenzen und Fluidzusammensetzungen sich die mechanische Stabilität und hydraulische Leitfähigkeit des Sedimentes in folgender Hinsicht verändern lässt:
1.) Durch die Injektion von gashydratbildenden chemischen Substanzen in einer nicht-Oberflächen-benetzenden fluiden Phase unter Wasser-limitierten Bedingungen werden feste, steife, gering-verformbare und gering-permeable Gashydrat-Sediment-Verbünde schnell ausgebildet. Es zeigte sich, dass diese Gashydrat-Sediment-Verbünde dadurch charakterisiert sind, dass präferentiell Gashydrate an Fluid-Fest- bzw. Fluid-Fluid-Phasengrenzflächen und insbesondere in Porenhälsen gebildet werden und Sedimentpartikel vorwiegend formschlüssig verbinden.
2.) Durch die Injektion von gashydratbildenden chemischen Substanzen in einer Oberflächen-benetzenden fluiden Phase oder durch die Injektion von gashydratbildenden chemischen Substanzen in einer nicht-Oberflächen-benetzenden fluiden Phase unter nicht -Wasser-limitierten Bedingungen werden elastisch und plastisch verformbare permeable Gashydrat-Sediment-Verbünde ausgebildet. Diese Gashydrat-Sediment-Verbünde sind dadurch charakterisiert, dass präferentiell Gashydrate in Porenräumen gebildet werden und Sedimentpartikel nicht oder vorwiegend kraftschlüssig verbinden.

Bei Verwendung einer Sediment-benetzenden fluiden Phase werden Gashydratpartikel ausgebildet, die zunächst nahezu keinen direkten oder lediglich kraftschlüssigen Kontakt zu den Sedimentpartikeln haben und die Porenräume füllen (Abbildung 4). Durch die Ausbildung dieser Gashydrat-Sediment-Verbünde können die mechanischen und hydraulischen Eigenschaften (z.B. Scherfestigkeit, Permeabilität) langsam und stetig beeinflusst werden.

Bei Einsatz einer nicht-Sediment-benetzenden fluiden Phase unter Wasser-limitierten Bedingungen ist es möglich sehr schnell massive formschlüssige Gashydrat-Sediment-Verbünde auszubilden, die eine hohe Festigkeit haben und auch bei hohen Drücken nicht durchdrungen werden können.

Es kann je nach Anwendungsfall (siehe auch "Anwendungsbeispiele") gewünscht sein beide Arten von Gashydrat-Sediment-Verbünden zu erzeugen.

Auch bei Verwendung einer Sediment-benetzenden fluiden Phase können bei anhaltender Versorgung mit gashydratbildenden chemischen Substanzen gering permeable Gashydrat-Sediment-Verbünde mit hohem hydraulischen Widerstand ausgebildet werden (Abbildung 5). Durch die Wahl geeigneter technischer Parameter können die erforderlichen Verbund-Strukturen und technischen Eigenschaften also übergangslos eingestellt werden.

Des Weiteren ist es möglich, zunächst ein nicht-Sediment-benetzendes Fluid z.B. zweiphasiges CO₂-Wasser-Gemisch zu injizieren. Im weiteren Injektionsverlauf kann ein Übergang zu einem Sediment-benetzenden Wasser-CO₂-Gemisch, d.h. einem zweiphasigen Fluid mit höherem Wasseranteil eingeleitet werden. Auf diesem Weg wird zunächst ein Gashydrat-Sediment-Verbund mit relativ hohem Vernetzungsgrad ausgebildet und im Anschluss der Porenraum mit Gashydrat aufgefüllt.

Oberflächen-benetzende fluide Phasen sind unter geeigneten Bedingungen beispielsweise wässrige Lösungen mit hoher CH₄- oder CO₂-Konzentration. Nicht-Oberflächen-benetzende fluide Phasen sind unter geeigneten Bedingungen beispielsweise CH₄ Gas oder flüssiges CO₂. Relevante Oberflächen sind Oberflächen von Sedimentpartikeln, Gashydraten und injizierten technisch relevanten Feststoffen.

Für die Ausbildung der definierten Gashydrat-Sediment-Verbünde ist die zeitliche und örtliche Verfügbarkeit von Wasser von großer Bedeutung. Wasser-Limitierung ist dann gegeben, wenn zum Zeitpunkt der Ausbildung von Gashydrat-Sediment-Verbünden kein mobiles Wasser vorhanden ist, bzw. das vorhandene Wasser nicht als kontinuierliche Phase vorliegt. Das unter diesen Bedingungen zum jeweiligen Zeitpunkt vorhandene Wasser benetzt Oberflächen im Gashydrat-Sediment-Verbund, wird durch Kapillarkräfte in Porenhälsen zurückgehalten oder liegt als Bestandteil des Injektionsfluides vorübergehend als dispergierte, nicht-kontinuierliche Phase vor. Wasser-Limitierung ist auch dadurch gekennzeichnet, dass während der Ausbildung der Gashydrat-Sediment-Verbünde das gashydratbildende Gas im Überschuss vorhanden ist und die maximale Menge an Gashydrat, die zum jeweiligen Zeitpunkt gebildet werden kann, durch die Menge an Wasser begrenzt wird. Die Verfügbarkeit von Wasser wird durch die Injektion einer nicht-Sediment-benetzenden Phase und die gezielte Verdrängung von vorhandenem Porenwasser, bzw. durch die definierte Zugabe von Wasser als Bestandteil des Injektionsfluides reguliert. Durch die Injektion eines definierten Oberflächen-benetzenden bzw. Oberflächen-nicht-benetzenden Fluides oder Fluidgemisches und die Regulation der Wasserverfügbarkeit (limitiert bzw. nicht limitiert) wird in Verbindung mit Kenntnissen über die chemischen und physikalischen Eigenschaften der zum jeweiligen Zeitpunkt vorhandenen Oberflächen im Gashydrat-Sediment-Verbund der Ort der Gashydratbildung und der vorrangige Verbindungstyp auf Kornskala (formschlüssige oder kraftschlüssige Verbindung bzw. keine Verbindung zwischen Sedimentkörnern und Gashydraten) definiert.

Eine präferentiell formschlüssige Verbindung auf Kornskala ist insbesondere dann gegeben, wenn unter Wasser-limitierten Bedingungen Gashydrate zunächst mit nicht-mobilem Wasser in Porenhälsen gebildet und dann unter anhaltender Wasser-Limitierung verstärkt werden. Nicht-mobiles Wasser ist Wasser, das aufgrund von Oberflächen- bzw. Kapillarkräften im Sediment bzw. im Gashydrat-Sediment-Verbund zurückgehalten wird. Eine formschlüssige Verbindung im Gashydrat-Sediment-Verbund kann auch dann gegeben sein, wenn Gashydrate und Sedimentpartikel keine direkte chemische Verbindung im Sinne einer Zementierung eingehen und die gemeinsame Grenzfläche durch die Anwesenheit eines Wasserfilms auf Molekülskala gekennzeichnet ist. Eine präferentiell kraftschlüssige Verbindung auf Kornskala ist insbesondere dann gegeben, wenn Gashydrate zunächst im Porenraum als disperse Phase gebildet werden und mit voranschreitendem Kornwachstum Kontakte und Reibungsflächen zwischen Gashydrat- und Sediment-Partikeln entstehen.

Die Erkenntnis lässt sich zur Lösung verschiedener technischer Problem umsetzen, diese sind im Folgenden (technische Anwendung) beschrieben.

### Stabilität von Gashydraten

Die Stabilität von Gashydraten hängt von den Druck- und Temperaturbedingungen, der Art und Konzentration des jeweiligen Hydratbildners und der Anwesenheit zusätzlicher anorganischer und organischer chemischer Verbindungen ab. Abbildung 6 zeigt die Stabilität von Gashydraten (in diesem Fall CH₄ und CO₂) in Abhängigkeit von Druck und Temperatur. Diese Parameter sind in technischen Verfahren beeinflussbar, so dass die Ausbildung und Stabilität der Gashydrate entsprechend den anwendungsspezifischen Anforderungen definiert und reguliert werden kann. Mit den in dieser Erfindung vorgeschlagenen und unten näher erläuterten technischen Maßnahmen zur Ausbildung definierter Gashydrat-Sediment-Verbünde aus unterschiedlichen Gashydraten steht somit eine ideale Vorgehensweise zur Verdichtung und Verfestigung von Sedimenten in der Tiefsee zur Verfügung.

### Strukturen von Gashydrat-Sediment-Verbünden und ihre technisch nutzbaren Eigenschaften

Die mechanischen und hydraulischen Eigenschaften von Gashydrat-Sediment-Verbünden hängen von zahlreichen chemisch-physikalischen und strukturellen Eigenschaften ab, die technisch beeinflusst werden können. Zu den vorrangigen Einflussfaktoren zählen Druck und Temperatur, die Zusammensetzung der hydratbildenden einphasigen oder mehrphasigen Fluide, d.h. Art und Konzentration des Hydratbildners (z.B. CH₄, CO₂ oder H₂S), Wasseranteile und anorganische oder organische chemische Additive. Weitere Einflussfaktoren sind ebenfalls direkt zugängliche Prozessparameter wie Injektionsraten und -sequenzen, Verweilzeiten und Fließstrecken.

In Abhängigkeit von diesen Einflussfaktoren werden unterschiedliche Gashydratstrukturen ausgebildet, die z.B. vorrangig in den Porenräumen zu finden sind, die Sedimentpartikel beschichten oder massive Verbünde und lasttragende Verbindungen mit den Sedimentpartikeln ausbilden. Gashydrat-Sediment-Verbünde können unterschiedliche chemische Zusammensetzungen haben und unterschiedliche Strukturen ausbilden.

Die chemisch-physikalischen und strukturellen Eigenschaften der ausgebildeten Gashydrat-Sediment-Verbünde, z.B. die Art der Verbindung bzw. der Vernetzungsgrad zwischen Gashydraten und Sedimentpartikeln, definieren die veränderten mechanischen und hydraulischen Eigenschaften der Sedimentformation. So können unkonsolidierte Sedimente, die eine geringe Festigkeit aufweisen und sich bei Druck-, Zug-, Scher- und Rotationsbelastungen plastisch verformen, im Rahmen von technischen Anwendungen gezielt verfestigt werden, so dass erheblich höhere Belastungen z.B. durch Scherung oder Rotation toleriert werden können.

Die Hydratsättigung, d.h. der Volumenanteil an Gashydrat im ansonsten mit Fluid gefüllten Porenraum, und die Art des Verbundes zwischen Sedimentpartikeln und Hydratstrukturen bestimmen direkt die mechanischen und hydraulischen Eigenschaften des Gashydrat-Sediment-Verbundes. Gashydrat-Sediment-Verbünde mit hoher Gashydratsättigung bewirken eine geringe Permeabilität und einen hohen Strömungswiderstand. Eigene Experimente haben beispielsweise gezeigt, dass die Gashydratbildung aus flüssigem CO₂ und freiem Porenwasser zur Ausbildung von massiven und festen Gashydrat-Sediment-Verbünden führt, die auch bei sehr hohen Druckdifferenzen (> 150 bar) nicht aufgebrochen werden können. Diese Art von Gashydrat-Sediment-Verbünden kann gezielt für die Limitierung von Porenwasserflüssen bis hin zur hydraulischen Abtrennung von hochpermeablen Bereichen genutzt werden, die für eine hohe Wasserproduktion und frühzeitiges Versagen der Gasproduktion aus Gashydrat-Lagerstätten verantwortlich sein kann (vgl. Anwendungsbeispiel 4: Mechanische Stabilisierung und hydraulische Konditionierung von Gashydrat-Lagerstätten während der Produktion und Verwahrung). Gleichzeitig zu den hydraulischen Eigenschaften werden die mechanischen Eigenschaften, Festigkeiten und das elastisch-plastische Verhalten bei Belastung und Verformung beeinflusst. Das ist wichtig, da unterschiedliche technische Anwendungen verschiedene geomechanische Eigenschaften des belasteten Sedimentes verlangen. Während Fundamente für technische Aggregate und Rohrleitungen vorzugsweise begrenzt elastischplastisch auf dynamische Belastungsänderungen reagieren sollten (vgl. Anwendungsbeispiel 1: Ausbildung von festen Fundamenten für die Platzierung und den Betrieb von technischen Plattformen am Meeresboden), ist im Bereich der Bohrlochstabilisierung ein sehr steifes Verhalten und geringe Verformung im Belastungsfall notwendig (vgl. Anwendungsbeispiel 3: Stabilisierung von Bohrungen). Auch die Reaktion bei Destabilisierung bis hin zum Versagensfall kann auf diesem Weg beeinflusst werden. Gashydrat-Sediment-Verbünde mit sehr ausgeprägtem elastisch-plastischem Verhalten werden bei mittlerer bis starker Belastung mit messbarer Verformung reagieren, der ggfs. technisch begegnet werden kann. Hingegen werden sich sehr feste und steife Strukturen bis kurz vor Versagen kaum verformen und sehr plötzlich nachgeben. Selbst dieser Versagensfall kann in einzelnen technischen Anwendungen sinnvoll genutzt werden, wenn es beispielsweise in einer Verfahrensabfolge darum geht, bestimmte Sedimentbereiche zunächst gezielt zu verfestigen und die Permeabilität zu minimieren, und im Anschluss bestimmte Bereiche für eine gezielte und schnelle Durchströmung wieder zu öffnen.

### Einflussfaktoren zur Regulation der Ausbildung von definierten Gashydrat-Sediment-Verbünden (GSC, Gashydrate Sediment Composites)

Es wurden unterschiedliche technische Einflussfaktoren im Rahmen einer Technologie zur Stabilisierung und hydraulischen Konditionierung von marinen Sedimenten durch die gezielte Ausbildung von Gashydrat-Sediment-Verbünden identifiziert, wobei die Gashydrat-Sediment-Verbünde durch Gashydratbildung oder auch durch die Umwandlung von bereits vorhandenen Gashydraten ausgebildet werden können.

Das technische Vorgehen ist dadurch charakterisiert, dass definierte ein- oder mehrphasige Fluide unter optimierten verfahrenstechnischen Bedingungen in das Sediment injiziert werden und die Ausbildung der erforderlichen Gashydrat-Sediment-Verbünde bewirken. Die injizierten Fluide können unterschiedliche hydratbildende Komponenten (z.B. CO₂, CH₄, N₂, H₂S, Ethan, Propan, iso-Butan), Wasser, sowie unterschiedliche chemische oder biologische Additive enthalten. Die Injektion dieser Komponenten muss nicht zwingend gleichzeitig erfolgen, sondern kann auch definierten Injektionsabläufen folgen (z.B. wechselnde, alternierende Injektion von Hydratbildner und Wasser), um Gashydrat-Sediment-Verbünde mit speziellen Eigenschaften auszubilden. Die chemischen und biologischen Additive können sehr unterschiedliche Aufgaben erfüllen. Es kann sich bei diesen Additiven u.a. um organische oder anorganische Inhibitoren wie Polymere, organische Säuren, Alkohole oder Salze handeln, die die Stabilität der Gashydrat-Sediment-Verbünde, ihre Bildungsgeschwindigkeit oder die Gashydratsättigung im Gashydrat-Sediment-Verbund direkt beeinflussen oder auch die Fluideigenschaften verändern. Insbesondere wird im Rahmen der Erfindung die Beeinflussung der Gashydratbildung durch mikrobielle Aktivität genutzt. Hierfür können dem injizierten Fluid Mikroorganismen, ihre Substrate und andere Substanzen zugefügt werden, um die Aktivität der Mikroorganismen zu beeinflussen.

### Technische Anwendung

Die Erfindung zur mechanischen Stabilisierung und hydraulischen Konditionierung von marinen Sedimenten durch die Ausbildung von Gashydrat-Sediment-Verbünden soll in unterschiedlichen technischen Szenarien angewendet werden. Diese Anwendungsszenarien sind:
1.) Ausbildung von festen Fundamenten für die Platzierung und den Betrieb von technischen Plattformen am Meeresboden,
2.) Tiefgründungen für Verankerungen,
3.) Stabilisierung von Bohrungen,
4.) Mechanische Stabilisierung und hydraulische Konditionierung von Gashydrat-Lagerstätten während der Produktion und Verwahrung,
5.) Mechanische Stabilisierung von Tiefseehängen.

Das erfindungsgemäße Verfahren ist besonders dadurch gekennzeichnet, dass die verwendeten chemischen Verbindungen in großen Mengen bereits im natürlichen marinen System vorhanden sind und somit keine unverhältnismäßige Belastung des marinen Lebensraumes durch die Anwendung des erfindungsgemäßen Verfahrens im Gegensatz zu Verfahren, welche nicht-natürliche Fremdkörper oder Substanzen z.B. zwecks Zementierung einführen, zu erwarten ist. Die Anwendung des erfindungsgemäßen Verfahrens wird unter Nutzung ergänzender technischer Maßnahmen erfolgen, die auf den jeweiligen Anwendungsfall angepasst werden müssen. In diesem Rahmen muss die Injektion, Strömung und Ausdehnung der Fluide technisch ermöglicht, und das Fortschreiten der Ausbildung der Gashydrat-Sediment-Verbünde kontrolliert werden. Die Ausbreitung der Gashydrat-Sediment-Verbünde wird dabei durch Installation und Betrieb von Injektions- und Saugvorrichtungen definiert. Gerade bei der Anwendung des erfindungsgemäßen Verfahrens für die Ausbildung von Fundamenten am Meeresboden wird aber auch eine undurchlässige Trennschicht zur Wassersäule eingesetzt werden, um die frühzeitige und unkontrollierte Auflösung der Gashydrat-Sediment-Verbünde zu verhindern. Gegebenenfalls werden zusätzliche elektrische oder mechanische Maßnahmen genutzt, um die Ausbildung der Gashydrat-Sediment-Verbünde zu regulieren. Zur Veranschaulichung des technischen Vorgehens werden im folgenden Abschnitt einige mögliche Anwendungsbeispiele beschrieben.

### Anwendungsbeispiele

### 1.) Ausbildung von festen Fundamenten für die Platzierung und den Betrieb von technischen Plattformen am Meeresboden (Abbildung 7)

Eine Pumpstation zur Verteilung von Erdöl soll am Meeresboden platziert und über einen Zeitraum von 3 Jahren kontinuierlich betrieben werden. Die Station befindet sich in der Nähe des Kontinentalhangs und die Sedimentationsrate ist hoch. Das Oberflächensediment ist sehr locker geschichtet und in seiner Struktur und Schichtung schlecht definiert. Es existieren von Betreiberseite erhebliche Bedenken, ob herkömmliche Fundamenttechniken, wie *Mudmats* oder Pfahlgründungen, unter allen Belastungsszenarien ein Einsinken oder Kippen des Aggregates verhindern können. Um das Sediment im Vorfeld der Aufstellung des Pumpaggregates zu verfestigen, werden Injektions- und Sauglanzen installiert und das Sediment mit einer undurchlässigen Abdeckung gegenüber der Wassersäule abgetrennt. Während über die Sauglanzen ein definierter Unterdruck erzeugt wird, wird über die Injektionslanzen zunächst ein nicht-Sediment-benetzendes zweiphasiges CO₂-WasserGemisch injiziert. Im weiteren Injektionsverlauf findet ein Übergang zu einem Sediment-benetzenden Wasser-CO₂-Gemisch, d.h. einem zweiphasigen Fluid mit höherem Wasseranteil statt. Auf diesem Weg wird zunächst ein Gashydrat-Sediment-Verbund mit relativ hohem Vernetzungsgrad ausgebildet und im Anschluss der Porenraum mit Gashydrat aufgefüllt. Da in einem geringem Maße ein elastisch-plastisches Verhalten des Gashydrat-Sediment-Verbundes aufgrund des vibrationsreichen Betriebes des Aggregates gewünscht ist, wurde das injizierte Wasser zuvor mit einem biologisch abbaubarem Polymer angereichert, das die Ausbildung von Gashydraten zunächst verlangsamt, so dass sich das injizierte Fluid gleichmäßig ausbreiten kann. Die im Sediment vorhandenen Mikroorganismen bauen das Polymer langsam ab. Nach Unterschreiten einer limitierenden Konzentration des Polymers setzt die Hydratbildung ein und bildet einen gleichmäßigen Gashydrat-Sediment-Verbund mit mittlerem Vernetzungsgrad zwischen CO₂-Hydrat und Sedimentpartikeln aus. Die Festigkeit des Gashydrat-Sediment-Verbundes ermöglicht das sichere Abstellen des Pumpaggregates am Meeresboden, das so ausgebildete Sediment zeigt darüber hinaus noch ein elastisch-plastisches Verhalten, was vorteilhaft für den vibrationsreichen Betrieb des Aggregates ist.

### 2.) Tiefgründungen für Verankerungen (Abbildung 8)

Eine Förderplattform soll errichtet und für einen Zeitraum von 20 Jahren betrieben werden. Aufgrund der Wassertiefe ist eine durchgehende Pfahlgründung technisch sehr aufwendig und wird aus ökonomischen Erwägungen ausgeschlossen. Stattdessen soll ein herkömmliches Verankerungskonzept angewendet werden, in dem mehrere TORPEDO-Anker über eine Zugbelastung in das Sediment gezogen werden. Diese Anker sollen über Seilverbindungen die Positionierung der schwimmfähigen Förderplattform sicherstellen. Allerdings ist das vorhandene Sediment wenig konsolidiert und schlecht definiert. Es wird befürchtet, dass die Zuganker bei extremer Witterung und Wellendynamik über eine maximale Zugbelastung aus dem Sediment gezogen werden. Aus diesem Grund wird nach Positionierung des Zugankers über Saug- und Injektionslanzen ein nicht- Sediment-benetzendes CH₄-CO₂- Gemisch alternierend mit Wasser zur Einstellung einer exakten Wassersättigung injiziert. Das Wasser wurde mit einem Mikroorganismus angereichert, der unter Verwendung einer kurzkettigen organischen Säure ein *Anti-freeze*-Protein bildet, das die Gashydratbildung in seiner Umgebung verhindert. Nach Aufzehren des exakt zudosierten Substrates setzt die Gashydratbildung ein und verfestigt das Sediment. Bei der Einstellung der Fluidzusammensetzung und der Wahl des Injektionsverfahrens wird darauf geachtet, dass eine residuale Permeabilität des Sedimentes erhalten bleibt und dass aufgrund des sehr langen Nutzungszeitraums durch spätere Wartungsinjektionen die Gashydrate um den Zuganker nachgebildet werden können. Saug- und Injektionslanzen werden daher aus einem sehr korrosionsresistenten Werkstoff gefertigt und verbleiben betriebsbereit am Standort.

### 3.) Stabilisierung von Bohrungen (Abbildung 9)

Bei der Errichtung und Betrieb einer Bohrung für die Gasförderung werden von den Reservoiringenieuren erhebliche Probleme erwartet, da einige heterogene Gashydratschichten in einer Sedimenttiefe zwischen 200 und 400 m durchdrungen werden müssen. Darüber hinaus befindet sich der Standort in einem sehr steilen Abschnitt des Kontinentalhanges, das Sediment ist sehr schlecht verfestigt und einige kritische Stimmen erwarten aufgrund des hohen Organikgehaltes erhebliche Gasproduktionsraten und Veränderungen des Porendrucks. Daher wird entschieden, bereits vor Beginn der Bohraktivität einen ausgedehnten Bereich in entsprechender Tiefe durch die Ausbildung eines definierten Gashydrat-Sediment-Verbundes zu verfestigen und dem Verlust der Bohrung bei Errichtung oder im laufenden Betrieb vorzubeugen. Die Ausbildung des Gashydrat-Sediment-Verbundes erfolgt über eine Anordnung von Injektions- und Sauglanzen. Die Injektionsprozedur und Fluidzusammensetzung wird so gewählt, dass sich im zentralen Bereich in unmittelbarer Nähe der Bohrung feste CO₂-Hydrate ausbilden und stark und formschlüssig mit dem Sediment vernetzen. Hierzu wird zunächst ausschließlich und kontinuierlich eine stark CO₂-angereicherte wässrige Phase (Sediment-benetzend) injiziert. Im weiteren Injektionsverlauf wird zusätzlich zu der CO₂-angereicherten wässrigen Phase eine fein dispergierte reine CO₂ Phase injiziert, um die Verfügbarkeit an gashydratbildenden Verbindungen zu erhöhen. Durch dieses Vorgehen werden im Nahfeld der Bohrung massive Gashydrat-Sediment-Verbünde ausgebildet, in der weiteren Umgebung des Bohrloches die Gashydratsättigung jedoch relativ gering gehalten, um bei Veränderungen des Porendruckes ein Abfließen der Fluide zu ermöglichen. Nach Bildung der Gashydrate kann die Bohrung ohne technische Probleme durch das verfestigte Sediment durchgeführt werden. Aufgrund der hohen Hydratsättigung wird die mechanische oder thermische Destabilisierung der Bohrung durch den Wärmeeintrag während der Bohrung verhindert, da das Sediment in diesem Bereich durch die Gashydratdissoziationen im relevanten Zeitraum extrem abkühlt.

### 4.) Mechanische Stabilisierung und hydraulische Konditionierung von Gashydrat-Lagerstätten während der Produktion und Verwahrung (Abbildung 10)

In zwei in den Jahren 2012 und 2013 durchgeführten Feldtests, onshore im Alaska Permafrost und offshore im Nankai-Trog in Japan, wurden erhebliche technische Probleme resultierend aus einer Destabilisierung des Sedimentes und dem unkontrollierten Eindringen von Wasser in die Gashydratlagerstätte beobachtet. Die resultierende Sand- und Wasserproduktion hat nur eine kurzzeitige Gasproduktion über einige Tage zugelassen. Im Rahmen einer langfristigen Gasproduktion aus marinen Gashydratlagerstätten, vorrangig durch Druckentlastung, kann das erfindungsgemäße Verfahren in 3-facher Hinsicht eingesetzt und technische Probleme behoben werden.
1.) Nach Einrichtung der Produktionsbohrung wird zunächst über Injektionslanzen, die in geringer Entfernung von der Produktionsbohrung installiert wurden, erwärmtes überkritisches CO₂ alternierend mit salzhaltigem Wasser injiziert. Mit dieser Injektionsprozedur werden sehr stabile Gashydrate langsam ausgebildet und verfestigen nach und nach die Umgebung des Bohrloches. Durch die erhöhte Salzkonzentration wird die maximale Hydratsättigung effektiv limitiert, so dass eine Rest-Permeabilität des Sedimentes bestehen bleibt. Nach Abschluss der Verfestigung werden kurze Horizontalbohrungen in einen tieferen Bereich des Reservoirs eingebracht, über die die Gasproduktion durchgeführt wird. Die technisch produzierten Gashydrat-Sediment-Verbünde in der Umgebung der Produktionsbohrung verhindern bzw. minimieren die Sandproduktion, da die Umgebung des Bohrlochs nicht kollabieren kann. Zusätzlich wirkt der stabilisierte, gering-permeable Bereich als Sandfilter. Die Injektionslanzen bleiben über den gesamten Produktionszeitraum installiert, um in Abständen die Verfestigung erneuern zu können.
2.) Im Bewusstsein, dass die Lagerstätte in einigen Bereichen an hoch-permeable Sedimentbereiche mit geringer Hydratsättigung anschließt und an diesen Stellen im Falle der notwendigen Druckabsenkung zur Gasproduktion Wasser in die Lagerstätte einzudringen droht, sollen diese Bereiche mit unserer Erfindung abgetrennt und versiegelt werden. Hierzu werden wiederum Injektionslanzen installiert und gezielt CO₂ und Wasser alternierend als Sediment-benetzende Phase injiziert. Die Ausbildung der Gashydrat-Sediment-Verbünde wird durch Zugabe eines geringkonzentrierten Gashydrat-Inhibitors (z. B. organisches Polymer) kinetisch limitiert, so dass die Eindringtiefe des Fluides ausreichend hoch ist. Es bilden sich nach kurzer Zeit massive nicht-permeable Gashydrat-Sediment-Verbünde aus, die auch hohen Belastungen durch Druckgradienten standhalten. Über die verbleibenden Injektionslanzen werden die Gashydratbarrieren in regelmäßigen Abständen erneuert.
3.) Nach Abschluss der Gasproduktion durch Druckentlastung ist der Porendruck in der Lagerstätte und die Effektivspannung hoch (d.h. hohe Sedimentauflast bei geringem Fluiddruck) und das Sediment überkonsolidiert. Es ist absehbar, dass mit langsamem Einströmen des umgebenden Formationswassers, die Effektivspannung abnehmen wird, und eine Destabilisierung der nunmehr gashydratarmen Lagerstätte zu befürchten ist. Um die Lagerstätte für die Langzeitverwahrung sicher zu stabilisieren, wurden in der letzten Produktionsphase ein CO₂-Wasser-Gemisch als Sediment-benetzende Phase über Injektionslanzen dosiert. Das Wasser wurde zuvor hoch angereichert mit organischen Inhibitoren, die biologisch durch Mikroorganismen abgebaut werden können. Die Mikroorganismen mindern die Inhibitor-Konzentration mit einer zuvor experimentell bestimmten Rate, so dass das Einsetzen der Gashydratbildung im Vorfeld der Injektion genau abgeschätzt werden kann. Die Injektionsgeschwindigkeit wird mit Kenntnis dieser mikrobiellen Abbaurate angepasst.
5.) Mechanische Stabilisierung von Tiefseehängen (Abbildung 11)

Eine Bohrung wird in unmittelbarer Nähe zu einer steilen Hanglage durchgeführt. Es ist bekannt, dass im Hangbereich große Mengen Gas austreten. An den unregelmäßig verteilten Gasaustritts-Pfaden ist das Sediment gestört und mechanisch instabil. Mit einer unkontrollierten Hangrutschung muss daher gerechnet werden, wobei die technischen Aggregate und die Bohrung beschädigt oder verloren werden könnten. Um den Hang zu stabilisieren, wird über Injektionslanzen ein CH₄-CO₂-Fluidgemisch (nicht-Sediment-benetzende Phase) injiziert und an Sauglanzen ein definierter Unterdruck und eine langsame Durchströmung des Sedimentes bewirkt. Im ersten Schritt wird angestrebt, eine mittlere Hydratsättigung im Sediment zu erreichen, wobei die Gasaustrittspfade nicht verschlossen werden sollen. Eine Messung der Gaszusammensetzung ergibt, dass das austretende natürliche Gas überwiegend aus Methan besteht und zusätzlich geringe aber signifikante Anteile an höheren Kohlenwasserstoffen vorhanden sind. Dieses Gasgemisch führt in der Umgebung der Gasaufstiegspfade zu einem verstärkten Gashydratwachstum ausgehend von den zuvor technisch gebildeten Gashydrat-Sediment-Verbünden und die natürlichen Gasaufstiegspfade werden zusätzlich stabilisiert. Abschließend wir die Injektion mit einem CO₂-reichen Gasgemisch und Wasser fortgesetzt, um eine höhere Gashydratsättigung und einen besseren Vernetzungsgrad im Gashydrat-Sediment-Verbund zu erreichen.
**Abbildung 1** zeigt schematisch die unter Wasser-limitierten Bedingungen durch Injektion einer nicht-oberflächenbenetzenden fluiden Phase schnell gebildeten festen, steifen, gering verformbaren und gering permeablen Gashydrat-Sediment-Verbünde. Wasser als sedimentbenetzender Fluidanteil lagert sich an der Oberfläche der formschlüssigen Verbünde an.
**Abbildung 2** zeigt schematisch die unter nicht-Wasser-limitierten Bedingungen langsamer ausgebildeten elastisch und plastisch verformbaren, permeablen, vorwiegend kraftschlüssigen Gashydrat-Sediment-Verbünde. Durch Wachstum während der Injektion von Sediment-benetzendem Fluid entstehen Kontaktstellen und Reibungsflächen.
**Abbildung 3** zeigt das Versuchsschema für Hochdruck-Durchfluss-Experimente.
**Abbildung 4** zeigt porenfüllende Gashydrat-Sediment-Verbünde, die keinen direkten Kontakt zwischen Gashydrat- und Sedimentpartikeln aufweisen.
**Abbildung 5** zeigt den Einfluss des Gashydrat-Sediment-Verbünde auf die lokale Permeabilität und dass auch bei Verwendung einer Sediment-benetzenden fluiden Phase bei anhaltender Versorgung mit gashydratbildenden chemischen Substanzen gering permeable Gashydrat-Sediment-Verbünde mit hohem hydraulischen Widerstand ausgebildet werden.
**Abbildung 6** zeigt die Stabilität von Gashydraten (in diesem Fall CH₄ und CO₂) in Abhängigkeit von Druck und Temperatur.
**Abbildung 7** zeigt die Nutzung der Erfindung zur Ausbildung von festen Fundamenten für die Platzierung und den Betrieb von technischen Plattformen am Meeresboden.
**Abbildung 8** zeigt die Nutzung der Erfindung für Tiefgründungen für Verankerungen.
**Abbildung 9** zeigt die Nutzung der Erfindung für die Stabilisierung von Bohrungen.
**Abbildung 10** zeigt die Nutzung der Erfindung bei der Förderung von Gas aus marinen Gashydratlagerstätten, Abb. 12A Bohrlochstabilisierung, Abb. 12B Vermeidung des Eindringens von Wasser in die Lagerstätte, Abb.12C: Ausbildung von Gashydrat-Sediment-Verbünden zur Langzeitverwahrung nach Produktionsende.
**Abbildung 11** zeigt die Nutzung der Erfindung für die mechanische Stabilisierung von Tiefseehängen.

## Patentansprüche

1. Mechanisches Tiefseesedimente-, marine Rohstofflagerstätten- und/oder Unterseehang-Stabilisierungsverfahren
und Regulierungs-/Konditionierungsverfahren der hydraulischen Eigenschaften von Tiefseesedimenten
**aufweisend**
ein Injizieren einer gashydratbildenden Substanz in marine oder submarine Sedimente, wobei Gashydrat-Sediment-Verbünde gebildet werden.

2. Stabilisierungs- und Regulierungsverfahren nach Anspruch 1, **dadurch gekennzeichnet, dass**
zur Bildung der Gashydrat-Sediment-Verbünde für statische Belastungen und geringe Permeabilität die Injektion der gashydratbildenden Substanzen in einer nicht-Oberflächen-benetzenden fluiden Phase unter Wasser-limitierten Bedingungen erfolgt.

3. Stabilisierungs- und Regulierungsverfahren nach Anspruch 2, **dadurch gekennzeichnet, dass**
die Gashydrat-Sediment-Verbünde fest, steif, gering-verformbar und gering-permeabel ausgebildet werden.

4. Stabilisierungs- und Regulierungsverfahren nach Anspruch 1, 2 oder 3, **dadurch gekennzeichnet, dass**
das Bilden der Gashydrate an Fluid-Fest und/oder Fluid-Fluid-Phasengrenzflächen und/oder Porenhälsen erfolgt.

5. Stabilisierungs- und Regulierungsverfahren nach Anspruch 1, 2, 3 oder 4, **dadurch gekennzeichnet, dass**
die Sedimentpartikel vorwiegend formschlüssig verbunden werden.

6. Stabilisierungs- und Regulierungsverfahren nach Anspruch 1, **dadurch gekennzeichnet, dass**
zur Bildung der Gashydrat-Sediment-Verbünde für dynamische Belastungen und hohe Permeabilität die Injektion der gashydratbildenden Substanzen in einer Oberflächenbenetzenden fluiden Phase unter nicht-Wasser-limitierten Bedingungen erfolgt..

7. Stabilisierungs- und Regulierungsverfahren nach Anspruch 6, **dadurch gekennzeichnet, dass**
durch das Injizieren der gashydratbildenden Substanzen verformbare, permeable Gashydrat-Sediment-Verbünde ausgebildet werden.

8. Stabilisierungs- und Regulierungsverfahren nach Anspruch 1, 6 oder 7, **dadurch gekennzeichnet, dass**
die durch das Injizieren der gashydratbildenden Substanzen gebildeten Gashydrate in Porenräumen gebildet werden und die Sedimentpartikel nicht oder vorwiegend kraftschlüssig verbinden.

9. Stabilisierungs- und Regulierungsverfahren nach einem der vorangehenden Ansprüche,
**dadurch gekennzeichnet, dass**
vor, während oder nach der Ausbildung der Gashydrat-Sediment-Verbünde ein Errichten eines Tiefseefundamentes, einer Tiefseeverankerung, eines Bohrloches und/oder eines Verschlusses eines Bohrloches erfolgt.

10. Stabilisierungs- und Regulierungsverfahren nach einem der vorangehenden Ansprüche,
**dadurch gekennzeichnet, dass**
mit der Ausbildung der Gashydrat-Sediment-Verbünde eine Filterschicht und/oder technische Barriere errichtet wird.

11. Stabilisierungs- und Regulierungsverfahren nach einem der vorangehenden Ansprüche,
**dadurch gekennzeichnet, dass**
vor, während oder nach der Ausbildung der Gashydrat-Sediment-Verbünde Erdgas oder Erdöl gefördert wird.

12. Stabilisierungs- und Regulierungsverfahren nach einem der vorangehenden Ansprüche,
**dadurch gekennzeichnet, dass**
mit der Ausbildung der Gashydrat-Sediment-Verbünde Hangrutschungen und Sedimentbewegungen verhindert werden.

13. Stabilisierungs- und Regulierungsverfahren nach einem der vorangehenden Ansprüche,
**dadurch gekennzeichnet, dass**
das Injizieren der gashydratbildenden Substanzen unter zeitlicher und/oder örtlicher Verfügbarkeit von Wasser erfolgt, wobei eine Wasser-Limitierung vorliegt, wenn zum Zeitpunkt der Ausbildung von Gashydrat-Sediment-Verbünden kein mobiles Wasser vorhanden ist oder das vorhandene Wasser nicht als kontinuierliche Phase vorliegt, wobei das zum jeweiligen Zeitpunkt vorhandene Wasser Oberflächen im Gashydrat-Sediment-Verbund benetzt und durch Kapillarkräfte in Porenhälsen zurückgehalten oder als Bestandteil des Injektionsfluides vorübergehend als dispergierte, nicht-kontinuierliche Phase vorliegt.

14. Stabilisierungs- und Regulierungsverfahren nach einem der vorangehenden Ansprüche,
**dadurch gekennzeichnet, dass**
das Injizieren der gashydratbildenden Substanzen unter zeitlicher und/oder örtlicher Verfügbarkeit von Wasser erfolgt, wobei während der Ausbildung der Gashydrat-Sediment-Verbünde bei Wasser-Limitierung das gashydratbildende Gas im Überschuss vorhanden ist und die maximale Menge an Gashydrat, die zum jeweiligen Zeitpunkt gebildet werden kann, durch die Menge an Wasser begrenzt wird.

15. Stabilisierungs- und Regulierungsverfahren nach einem der vorangehenden Ansprüche,
**dadurch gekennzeichnet, dass**
das Injizieren der gashydratbildenden Substanzen unter zeitlicher und/oder örtlicher Verfügbarkeit von Wasser erfolgt, wobei die Verfügbarkeit von Wasser durch die Injektion einer nicht-Sediment-benetzenden Phase und die gezielte Verdrängung von vorhandenem Porenwasser oder durch die definierte Zugabe von Wasser als Bestandteil des Injektionsfluides reguliert wird.

16. Stabilisierungs- und Regulierungsverfahren nach einem der vorangehenden Ansprüche,
**dadurch gekennzeichnet, dass**
das Injizieren der gashydratbildenden Substanzen mittels eines definierten Oberflächenbenetzenden oder Oberflächen-nicht-benetzenden Fluides oder Fluidgemisches erfolgt, wobei die - Wasserverfügbarkeit reguliert und limitiert oder nicht limitiert wird, wobei der Ort der Gashydratbildung und der vorrangige Verbindungstyp auf Kornskala definiert werden.

17. Stabilisierungs- und Regulierungsverfahren nach einem der vorangehenden Ansprüche,
**dadurch gekennzeichnet, dass**
- als Oberflächen-benetzende fluide Phasen wässrige Lösungen mit hoher CH₄- oder CO₂-Konzentration verwendet werden
und/oder
- als Nicht-Oberflächen-benetzende fluide Phasen CH₄ Gas oder flüssiges CO₂ verwendet werden und/oder
- als relevante Oberflächen die Oberflächen von Sedimentpartikeln, Gashydraten und injizierten technisch relevanten Feststoffen verwendet werden.
und/oder
- die unterschiedlichen hydratbildenden Komponenten CO₂, CH₄, N₂, H₂S, Ethan, Propan, und/oder iso-Butan -in den fluiden Phasen enthalten sind.

18. Stabilisierungs- und Regulierungsverfahren nach einem der vorangehenden Ansprüche,
**dadurch gekennzeichnet, dass**
das Injizieren der gashydratbildenden Substanzen abwechselnd / alternierend das Injizieren von Hydratbildner und Wasser umfasst.

## Claims

1. A mechanical stabilisation method for deep-sea sediments, marine raw material deposits and/or submarine slopes
and
a method for regulating/conditioning the hydraulic properties of deep-sea sediments
comprising
injecting a gas-hydrate-forming substance into marine or submarine sediments, wherein gas hydrate/sediment composites are formed.

2. A stabilisation and regulation method according to Claim 1,
**characterised in that**
to form the gas hydrate/sediment composites for static loads and low permeability the injection of the gas-hydrate-forming substances takes place in a non-surface-wetting fluid phase under water-limited conditions.

3. A stabilisation and regulation method according to Claim 2,
**characterised in that**
the gas hydrate/sediment composites are configured to be solid, rigid, of low deformability and low permeability.

4. A stabilisation and regulation method according to Claim 1, 2 or 3,
**characterised in that**
the forming of the gas hydrates takes place at fluid/solid and/or fluid-fluid phase interfaces and/or pore throats.

5. A stabilisation and regulation method according to Claim 1, 2, 3 or 4,
**characterised in that**
the sediment particles are predominantly connected in positive manner.

6. A stabilisation and regulation method according to Claim 1,
**characterised in that**
to form the gas hydrate/sediment composites for dynamic loads and high permeability, the injection of the gas-hydrate-forming substances takes place in a surface-wetting fluid phase under non-water-limited conditions.

7. A stabilisation and regulation method according to Claim 6,
**characterised in that**
the injection of the gas-hydrate-forming substances forms deformable, permeable gas hydrate/sediment composites.

8. A stabilisation and regulation method according to Claim 1, 6 or 7,
**characterised in that**
the gas hydrates formed by the injection of the gas-hydrate-forming substances are formed in pore spaces and do not connect the sediment particles, or predominantly connect them in non-positive manner.

9. A stabilisation and regulation method according to one of the preceding claims,
**characterised in that**
before, during or after the formation of the gas hydrate/sediment composites the construction of a deep-sea foundation, a deep-sea anchor, a borehole and/or a closure of a borehole takes place.

10. A stabilisation and regulation method according to one of the preceding claims,
**characterised in that**
a filter layer and/or technical barrier is formed with the formation of the gas hydrate/sediment composites.

11. A stabilisation and regulation method according to one of the preceding claims,
**characterised in that**
before, during or after the formation of the gas hydrate/sediment composites natural gas or petroleum is extracted.

12. A stabilisation and regulation method according to one of the preceding claims,
**characterised in that**
landslides and sediment movement are prevented with the formation of the gas hydrate/sediment composites.

13. A stabilisation and regulation method according to one of the preceding claims,
**characterised in that**
the injection of the gas-hydrate-forming substances takes place under temporal and/or local availability of water, with water limitation taking place if at the time of the formation of gas hydrate/sediment composites no mobile water is present or the water present is not present as a continuous phase, with the water present at the respective time wetting surfaces in the gas hydrate/sediment composite and being present retained in pore throats by capillary forces or as a constituent of the injection fluid temporarily as a dispersed, non-continuous phase.

14. A stabilisation and regulation method according to one of the preceding claims,
**characterised in that**
the injection of the gas-hydrate-forming substances takes place under temporal and/or local availability of water, with the gas-hydrate-forming gas being present in excess during the formation of the gas hydrate/sediment composites in the case of water limitation and the maximum amount of gas hydrate which can be formed at the respective time being limited by the amount of water.

15. A stabilisation and regulation method according to one of the preceding claims,
**characterised in that**
the injection of the gas-hydrate-forming substances takes place under temporal and/or local availability of water, with the availability of water being regulated by the injection of a non-sediment-wetting phase and the targeted displacement of pore water which is present or by the defined addition of water as a constituent of the injection fluid.

16. A stabilisation and regulation method according to one of the preceding claims,
**characterised in that**
the injection of the gas-hydrate-forming substances takes place by means of a defined surface-wetting or non-surface-wetting fluid or fluid mixture, wherein the water availability being regulated and limited or not limited, the location of the gas-hydrate formation and the primary connection type being defined on the grain scale.

17. A stabilisation and regulation method according to one of the preceding claims,
**characterised in that**
- aqueous solutions with a high CH₄ or CO₂ concentration are used as surface-wetting fluid phases
and/or
- CH₄ gas or liquid CO₂ are used as non-surface-wetting fluid phases
and/or
- the surfaces of sediment particles, gas hydrates and injected technically relevant solids are used as relevant surfaces
and/or
- the different hydrate-forming components CO₂, CH₄, N₂, H₂S, ethane, propane and/or isobutane are contained in the fluid phases.

18. A stabilisation and regulation method according to one of the preceding claims,
**characterised in that**
the injection of the gas-hydrate-forming substances comprises alternately / in alternation the injection of hydrate formers and water.

## Revendications

1. Procédé mécanique de stabilisation de sédiments en eaux profondes, de gisements marins de matières premières et/ou d'une pente sous-marine et procédé de régulation/conditionnement des propriétés hydrauliques de sédiments en eaux profondes,
**consistant**
à injecter une substance formant des hydrates de gaz dans des sédiments marins ou sous-marins, de sorte qu'il se forme des composites hydrates de gaz et de sédiments.

2. Procédé de stabilisation et de régulation selon la revendication 1,
**caractérisé en ce que**,
pour former les composites hydrates de gaz et de sédiments résistant à des contraintes statiques et ayant une faible perméabilité, les substances formant des hydrates de gaz sont injectées dans une phase fluide non mouillante en surface dans des conditions limitées en eau.

3. Procédé de stabilisation et de régulation selon la revendication 2,
**caractérisé en ce que**
les composites hydrates de gaz/sédiments sont formés solides, rigides, peu déformables et peu perméables.

4. Procédé de stabilisation et de régulation selon la revendication 1, 2 ou 3,
**caractérisé en ce que**
les hydrates de gaz sont formés au niveau d'interfaces fluide-solide et/ou fluide-liquide et/ou de cols de pores.

5. Procédé de stabilisation et de régulation selon la revendication 1, 2, 3 ou 4,
**caractérisé en ce que**
les particules sédimentaires sont reliées essentiellement par emboîtement de forme.

6. Procédé de stabilisation et de régulation selon la revendication 1,
**caractérisé en ce que**,
pour former les composites hydrates de gaz/sédiments résistant à des contraintes dynamiques et ayant une perméabilité élevée, les substances formant des hydrates de gaz sont injectées dans une phase fluide mouillante en surface dans des conditions non limitées en eau.

7. Procédé de stabilisation et de régulation selon la revendication 6,
**caractérisé en ce que**
des composites hydrates de gaz/sédiments déformables et perméables sont formés par l'injection des substances formant des hydrates de gaz.

8. Procédé de stabilisation et de régulation selon la revendication 1, 6 ou 7,
**caractérisé en ce que**
les hydrates de gaz formés par l'injection des substances formant des hydrates de gaz sont formés dans des espaces de pores et ne lient pas les particules sédimentaires ou les lient principalement par force.

9. Procédé de stabilisation et de régulation selon l'une des revendications précédentes,
**caractérisé en ce qu'**
avant, pendant ou après la formation des composites hydrates de gaz/sédiments, il est procédé à l'édification d'une fondation en eaux profondes, d'un ancrage en eaux profondes, d'un trou de forage et/ou de l'obturation d'un trou de forage.

10. Procédé de stabilisation et de régulation selon l'une des revendications précédentes,
**caractérisé en ce qu'**
une couche filtrante et/ou une barrière technique sont érigées de par la formation des composites hydrates de gaz et de sédiments.

11. Procédé de stabilisation et de régulation selon l'une des revendications précédentes,
**caractérisé en ce que**
du gaz naturel ou du pétrole brut est amené avant, pendant ou après la formation des composites hydrates de gaz et de sédiments.

12. Procédé de stabilisation et de régulation selon l'une des revendications précédentes,
**caractérisé en ce que**
des glissements de terrain et des mouvements de sédiments sont empêchés de par la formation des composites hydrates de gaz/sédiments.

13. Procédé de stabilisation et de régulation selon l'une des revendications précédentes,
**caractérisé en ce que**
l'injection des substances formant des hydrates de gaz est réalisée en fonction de la disponibilité temporelle et/ou locale de l'eau, une limitation d'eau étant réalisée lorsqu'il n'y a pas d'eau mobile au moment de la formation des composites hydrates de gaz/sédiments ou lorsque l'eau présente n'est pas sous la forme d'une phase continue, l'eau présente au moment respectif mouillant des surfaces dans le composite hydrates de gaz/sédiments et étant retenue dans les cols des pores par capillarité ou étant présente en tant que composant du fluide d'injection temporairement sous forme de phase dispersée et non continue.

14. Procédé de stabilisation et de régulation selon l'une des revendications précédentes,
**caractérisé en ce que**
l'injection des substances formant des hydrates de gaz est réalisée en fonction de la disponibilité temporelle et/ou locale de l'eau, le gaz formant l'hydrates de gaz étant présent en excès lors de la formation des composites hydrates de gaz/sédiments en cas de limitation d'eau, et la quantité maximale d'hydrate de gaz qui peut être formée au moment considéré étant limitée par la quantité d'eau.

15. Procédé de stabilisation et de régulation selon l'une des revendications précédentes,
**caractérisé en ce que**
l'injection des substances formant des hydrates de gaz est réalisée en fonction de la disponibilité temporelle et/ou locale de l'eau, la disponibilité de l'eau étant régulée par l'injection d'une phase non mouillante de sédiments et par le refoulement ciblé de l'eau interstitielle existante, ou par l'addition définie d'eau en tant que composant du fluide d'injection.

16. Procédé de stabilisation et de régulation selon l'une des revendications précédentes,
**caractérisé en ce que**
l'injection des substances formant des hydrates de gaz est réalisée au moyen d'un fluide ou d'un mélange de fluides défini, mouillant ou non mouillant en surface, la disponibilité de l'eau étant régulée et limitée ou non limitée, l'emplacement de la formation des hydrates de gaz et le type du composé prioritaire étant définis à l'échelle des grains.

17. Procédé de stabilisation et de régulation selon l'une des revendications précédentes,
**caractérisé en ce que**
- des solutions aqueuses à forte concentration en CH₄ ou en CO₂ sont utilisées en tant que phases fluides mouillantes en surface,
et/ou
- du CH₄ gazeux ou du CO₂ liquide sont utilisés en tant que phases fluides non mouillantes en surface,
et/ou
- les surfaces de particules sédimentaires, d'hydrates de gaz et de solides techniquement pertinents injectés sont utilisées comme surfaces pertinentes,
et/ou
- les différents composants formant les hydrates CO₂, CH₄, N₂, H₂S, éthane, propane et/ou isobutane sont contenus dans les phases fluides.

18. Procédé de stabilisation et/ou de régulation selon l'une des revendications précédentes,
**caractérisé en ce que**
l'injection des substances formant des hydrates de gaz comprend l'injection à tour de rôle / alternée d'agents formant des hydrates et d'eau.
